# EUROPÄISCHE PATENTSCHRIFT

(11) **EP 1 440 929 B1**
(45) Veröffentlichungstag und Bekanntmachung des Hinweises auf die Patenterteilung: **30.08.2006**
(21) Anmeldenummer: 03028793.2
(22) Anmeldetag: 13.12.2003
(51) Int. Cl.: B65H 59/04, D03C 7/00

(54) **Vorrichtung zur Regulierung der Fadenspannung eines von einer Garnspule einer Garnspulenhalterung abgezogenen Fadens für eine Dreherkanteneinrichtung**
Device for control the yarn tension of a yarn being drawn of a bobbin located on a bobbin holder for a leno selvage device
Dispositif pour le contrôle de la tension d'un fil étant tiré d'une bobine de fil positionnée sur un support de bobine pour un dispositif d'une lisière à pas de gaze

(30) Priorität: 23.01.2003 DE 10302730
(43) Veröffentlichungstag der Anmeldung: 28.07.2004
(73) Patentinhaber: Gebrüder Klöcker GmbH, 46325 Borken-Weseke (DE)
(72) Erfinder: Schwemmlein, Christoph, 46325 Borken-Weseke (DE); Hockemeyer, Kurt, 46325 Borken-Weseke (DE)
(74) Vertreter: WALTHER, WALTHER & HINZ Patentanwälte - European Patent Attorneys

(56) Entgegenhaltungen:
- CH-A- 347 805
- DE-A- 3 911 672
- GB-A- 406 931
- GB-A- 541 417

## Beschreibung

Die Erfindung betrifft eine Vorrichtung zur Regulierung der Fadenspannung eines von einer Garnspule einer Garnspulenhalterung abgezogenen Fadens für eine Dreherkanteneinrichtung, wobei die Vorrichtung eine Bremstrommel umfasst, die die Garnspulenhalterung aufnimmt, wobei die Bremstrommel eine Bremseinrichtung aufweist und wobei die Vorrichtung einen elastischen Führungsarm für den Faden der Garnspule zeigt, wobei die Bremseinrichtung einen schwenkbaren Bremshebel mit einer an der Bremstrommel anliegenden Bremsbacke umfasst, wobei der Bremshebel den Führungsarm mit einer Öse für den von der Spule abgezogenen Faden aufweist, wobei bei Belastung des Führungsarms die Bremsbacke durch den Bremshebel entlastet wird.

Eine Dreherkanteneinrichtung stellt sich beispielhaft als Hebelitzen-Halblitzen-Kombination dar. Hierbei dienen zwei Hebelitzen in Verbindung mit einer Halblitze der Herstellung einer sogenannten Dreherkante. Derartige Hebelitzen sind unmittelbar oder mittelbar an den Webschäften einer Webmaschine befestigt. Hierbei wird zwischen Halblitze und Hebelitze der Dreherfaden geführt, wobei der Steherfaden durch die Öse der Halblitze geführt ist. Durch wechselseitiges Wandern des Dreherfadens von der einen Seite der Halblitze auf die andere Seite der Halblitze wird in Kombination mit dem Steherfaden der Schussfaden durch die hierbei entstehende Dreherkante abgebunden. Durch die Dreherkante wird verhindert, dass das Gewebe in diesem Bereich aufriffelt

Eine Vorrichtung, bei der eine ähnliche Dreherkante erzeugt wird, zeichnet sich durch zwei rotierende Arme aus, die endseitig die Dreherfäden aufnehmen, und wobei durch die Dreherfäden der Schussfaden abgebunden wird. Diese Vorrichtung ist auch unter der Bezeichnung "Propellerdreher" (EP 0 839 219) bekannt.

Wesentlich ist nun, dass die Fäden, die der Dreherkantenvorrichtung zugeführt werden, und die von einer rotierenden Garnspule abgezogen werden, vom Grundsatz her immer unter einer gleichbleibenden kontinuierlichen Spannung stehen. Insbesondere ist zu vermeiden, dass die Fäden ruckhaft gespannt werden, wobei dann insbesondere bei empfindlichen Fäden, beispielsweise Glasfaserfäden, die Gefahr des Reißens besteht. Insbesondere besteht die Gefahr der ruckhaften Beanspruchung mit der Gefahr des Reißens eines solchen Fadens dann, wenn der Faden aufgrund welcher Umstände auch immer gespannt wird, die Spannung sich abrupt löst, und die Spule vorläuft und hierdurch gewissermaßen eine Fadenreserve gebildet wird, die dann nach Abarbeitung wiederum ein ruckhaftes Anziehen des Fadens bewirkt.

Insofern ist bereits aus der EP 1 036 228 eine Vorrichtung zur Regulierung der Fadenspannung bekannt; hierbei ist unmittelbar vor der Dreherkantenvorrichtung ein Fadenniederhalter vorgesehen, der bereits die Fadenspannung unmittelbar vor der Dreherkanteneinrichtung reguliert. Dieser Fadenniederhalter ist zu diesem Zwecke elastisch nachgiebig ausgebildet. Durch die Anordnung dieser Vorrichtung zur Regulierung der Fadenspannung unmittelbar vor der Dreherkantenvorrichtung wird erreicht, dass die Fadenspannung aufgrund der Federwirkung der Halterung bei Fachöffnung ausgeglichen werden kann.

In der GB 541 417 A ist eine weitere Vorrichtung zur Regulierung der Fadenspannung beschrieben, bei der zum einen die Fadenspannung in Abhängigkeit des Durchmessers der Garnspule beeinflusst wird, und zum anderen durch die Spannung des Dreherfadens auf einen Führungsarm eine Regulierung der Fadenspannung stattfindet. Die Bremswirkung wird durch den Einsatz einer Bandbremse bereitgestellt.

Aus der GB 406 931 A ist eine Vorrichtung der eingangs genannten Art bekannt, bei der allerdings die Drehrichtung der Garnspule Einfluss auf die Bremskraft hat. Das heißt, es muss sichergestellt sein, dass die Garnspulen nur in einer bestimmten Drehrichtung ablaufen können.

Der Erfindung liegt daher die Aufgabe zugrunde, eine Vorrichtung der eingangs genannten Art bereitzustellen, die eine Regulierung der Fadenspannung bewirkt, und zwar im Sinne einer Vergleichmäßigung der Spannung des von der Garnspule abgezogenen Fadens und bei der darüber hinaus die Drehrichtung der Garnspule keinen Einfluss auf die Bremswirkung hat.

Die Aufgabe wird erfindungsgemäß dadurch gelöst, dass der Drehpunkt des Bremshebels auf einer Tangente liegt, wobei die Lage der Tangente durch den Schnittpunkt der Mittelpunktslinie der Bremstrommel mit der Mittellinie der Bremsbacke bestimmt ist. Hierbei halbiert die Mittellinie die Bremsbacke zu gleichen Teilen auf beiden Seiten der Mittelpunktlinie der Bremstrommel. Das heißt, dass auf dem Scheitelpunkt der Bremstrommel sich die Bremsbacke zu gleichen Teilen zu beiden Seiten der Mittelpunktslinie erstreckt. Vorteilhaft bei dieser Ausgestaltung ist hierbei insbesondere auch, dass dann für die Bremswirkung völlig gleich ist, zu welcher Richtung die Bremstrommel dreht. Es findet kein Auf- bzw. Ablaufen der Bremsbacke auf der Bremstrommel statt. Die Bremswirkung bleibt immer gleich.

In der Zusammenwirkung der Bremse des Bremshebels mit dem Führungsarm, der den Faden aufnimmt, wird insbesondere eine Vergleichmäßigung der Spannung des von der Garnspule abgezogenen Fadens erreicht. Dies insofern, als bei Auftreten von Spannung diese Spannung von dem federnd elastisch ausgebildeten Führungsarm aufgenommen wird, wobei dann, auch gleichzeitig die Bremsbacke des Bremshebels von der Bremstrommel gelöst bzw. im Extremfall sogar abgehoben wird. Das bedeutet, dass bei unter Spannung stehenden Fäden sich der Führungsarm, der, wie bereits ausgeführt, elastisch nachgiebig ausgebildet ist, in Richtung der einwirkenden Kraft verbiegt, wobei gleichzeitig dann aufgrund dieser Kraft der Bremshebel, der mit dem Führungsarm eine Einheit bildet, seine Kraft auf die Bremstrommel vermindert bzw. abgehoben wird, und hiermit die Bremswirkung auf die Bremstrommel vermindert bzw. im Extremfall sogar aufgehoben wird. Die Federwirkung des Führungsarmes muss hierbei mit der Kraft korrelieren, die auf die Bremsbacke ausgeübt wird. Hierbei kann insbesondere eine einstellbare Feder vorgesehen sein, die als Bestandteil der Bremseinrichtung auf die Bremsbacke wirkt. Das heißt, es ist in jedem Fall sicherzustellen, dass der Führungsarm bei Spannungsspitzen, die auf die Bremsbacke wirken, ausgelenkt wird, bevor die Bremsbacke von der Bremstrommel abhebt. Es besteht somit die Möglichkeit, die Bremskraft auf die spezifischen Bedürfnisse des von der Garnspule abgezogenen Fadens einzustellen.

Insbesondere ist wesentlich, dass das Verhältnis des Abstandes zwischen der Öse des Führungsarmes und der Mittelpunktlinie der Bremseinrichtung einerseits und des Drehpunktes des Bremshebels zur Mittelpunktlinie der Bremseinrichtung andererseits (H2 zu H1) ein bestimmtes Verhältnis aufweist und vorzugsweise zwischen 9:1 und 12:1 liegt, bevorzugt 11:1 beträgt. Die Länge des Führungsarmes ist wiederum abhängig von der Elastizität des Führungsarmes. Einfluss hat ebenfalls auch der Durchmesser der Bremstrommel im Verhältnis zum Durchmesser der Spule; vorteilhaft ist hierbei ein Verhältnis vom Durchmesser der Bremstrommel zum Durchmesser der vollen Spule von etwa 3:1 vorgesehen. Eine gleichmäßige Spannung des Fadens wird ebenfalls dann bewirkt, wenn die Bremstrommel auf ihrem Umfang, auf dem die Bremsbacke anliegt, eine gleichmäßige Oberfläche aufweist.

Insbesondere vorteilhaft ist, wenn der Drehpunkt des Bremshebels auf einer Tangente liegt, wobei die Lage der Tangente durch den Schnittpunkt der Mittelpunktlinie der Bremstrommel und der Mittellinie der Bremsbacken bestimmt ist.

Weitere vorteilhafte Merkmale sind den Unteransprüchen zu entnehmen.

Anhand der Zeichnungen wird die Erfindung nachstehend beispielhaft näher erläutert:
- Figur 1: zeigt die Bremseinrichtung in einer Seitenansicht;
- Figur 2: zeigt eine Ansicht von oben.

Die mit 1 bezeichnete Bremstrommel ist durch eine Halterung 2 drehbar aufgenommen, wobei über einen Bügel 3 die Bremseinrichtung 4 gehalten ist. Die Bremstrommel 1 trägt die Garnspule 5, der von der Garnspule 5 abgezogene Faden besitzt das Bezugszeichen 6. Die insgesamt mit 4 bezeichnete Bremseinrichtung umfasst den Bremshebel 10, der auf der Achse 11 verschwenkbar gelagert ist. Wesentlich ist nunmehr, dass diese Achse 11 mit ihrem Mittelpunkt auf der Tangente 12 liegt. Die Tangente 12 tangiert die Oberfläche der Bremstrommel 1 im Schnittpunkt der Mittelpunktslinie 13 der Bremstrommel 1. Das heißt, dass zu beiden Seiten der Mittelpunktslinie 13 die gleiche Bremsfläche der Bremsbacke 14 zur Verfügung steht, die an dem Hebel 10 angeordnet ist. Der Hebel 10 selbst wird durch die Feder 16 belastet, die mittels einer auf einem Gewinde angeordneten Mutter 17 in ihrer Kraft einstellbar ist. Der Bremshebel 10 besitzt darüber hinaus den Führungsarm 20, der endseitig eine Öse 21 für den Faden 6 zeigt.

Die Funktionsweise der Vorrichtung stellt sich nun wie folgt dar:

Gerät der Faden 6 unter Zug, dann verschwenkt der Führungsarm 20 in Richtung des Pfeils 30. Steigt die Spannung am Führungsarm 20, dann wird der Hebel 10 in Richtung des Pfeils 31 verschwenkt, wobei dann die Bremsbacke 14 die Oberfläche der Bremstrommel entlastet, bzw. von der Oberfläche der Bremstrommel im Extremfall abhebt, wenn nämlich die Fadenspannung zu groß wird. Lässt die Fadenspannung nach, dann legt sich danach die Bremsbacke 14 wieder an die Oberfläche der Bremstrommel 1 an, wobei auch die Spannung im Führungsarm 20 nachlässt, und dieser schlussendlich in seine Ausgangsstellung zurückgelangt.

Wesentlich ist, dass die Fadenspannung zweistufig reguliert wird, und zwar zum einen durch den Führungsarm 20, und zum anderen als zweite Stufe durch Lösen bzw. Abheben oder Verschwenken des Bremshebels 10. Die Einstellung des Bremsmomentes bzw. des Momentes, wann die Bremsbacke bzw. Bremshebel 10 schlussendlich von der Bremstrommel abhebt bzw. die auf die Bremstrommel durch die Bremskraft einwirkende Kraft vermindert wird, ist abhängig u.a. von der Kraft der Feder 16, von der Oberfläche der Bremstrommel und von der Größe der Bremstrommel bzw. auch von der Elastizität des Führungsarmes 20. Wesentlich für einen gleichmäßigen Fadenabzug ist ebenfalls das Verhältnis von H2 zu H1, das bevorzugt 11:1 betragen soll. Insbesondere durch die Lagerung des Bremshebels 10 auf der zuvor beschriebenen Tangente 12 wird erreicht, dass unabhängig von der Drehrichtung der Trommel die Bremswirkung immer gleich ist, da ein Auf- bzw. Ablaufen der Bremsbacke auf der Trommel nicht zu befürchten ist.

## Patentansprüche

1. Vorrichtung zur Regulierung der Fadenspannung eines von einer Garnspule einer Garnspulenhalterung abgezogenen Fadens (6) für eine Dreherkanteneinrichtung, wobei die Vorrichtung eine Bremstrommel (1) umfasst, die eine Garnspulenhalterung aufnimmt, wobei die Bremstrommel (1) eine Bremseinrichtung aufweist und wobei die Vorrichtung einen elastischen Führungsarm (20) für den Faden der Garnspule(5) zeigt, wobei die Bremseinrichtung (4) einen schwenkbaren Bremshebel (10) mit einer an der Bremstrommel (1) anliegenden Bremsbacke (14) umfasst, wobei der Bremshebel (10) den Führungsarm (20) mit einer Öse (21) für den von der Spule (5) abgezogenen Faden (6) aufweist, wobei bei Belastung des Führungsarms die Bremsbacke durch den Bremshebel entlastet wird,
**dadurch gekennzeichnet,**
**dass** der Drehpunkt des Bremshebels (10) auf einer Tangente (12) liegt, wobei die Lage der Tangente (12) durch den Schnittpunkt der Mittelpunktslinie (13) der Bremstrommel (1) mit der Mittellinie der Bremsbacke (14) bestimmt ist.

2. Vorrichtung nach Anspruch 1,
**dadurch gekennzeichnet,**
**dass** die Bremsbacke (14) unter der Einwirkung einer Kraft steht, insbesondere federbelastet ist.

3. Vorrichtung nach Anspruch 2,
**dadurch gekennzeichnet,**
**dass**, die Kraft, insbesondere die Federkraft der Bremseinrichtung auf die Bremsbacke (14) einstellbar ist.

4. Vorrichtung nach einem der Ansprüche 1 - 3,
**dadurch gekennzeichnet,**
**dass** das Verhältnis des Abstandes zwischen der Öse (21) des Führungsarmes (20) und der Mittelpunktslinie (13) der Bremseinrichtung (4) einerseits und des Drehpunkts des Bremshebels (10) zur Mittelpunktslinie (13) der Bremseinrichtung andererseits (H2 zu H1), zwischen 9:1 und 12:1 beträgt.

5. Vorrichtung nach Anspruch 1,
**dadurch gekennzeichnet, dass** die Bremstrommel (1) auf ihrem Umfang auf dem die Bremsbacke (14) anliegt, eine gleichmäßige Oberfläche aufweist.

6. Vorrichtung nach Anspruch 1,
**dadurch gekennzeichnet,**
**dass** der Durchmesser der Bremstrommel (1) etwa dreimal so groß ist, wie der Durchmesser einer vollen Garnspule (5).

## Claims

1. An apparatus for regulating the tension of a thread (6) unwound from a bobbin of a bobbin-holder for a leno selvedge apparatus, said apparatus comprising a brake drum (1) for receiving the bobbin-holder, said brake drum (1) having a brake device and said apparatus exhibiting an elastic guide arm (20) for the thread of the bobbin (5), said brake device (4) comprising a pivotable brake lever (10) having a brake shoe (14) resting against said brake drum (1), with said brake lever (10) having said guide arm (20) provided with an eye (21) for passage of the thread (6) unwound from the bobbin (5), said brake shoe being unloaded by the brake lever when the guide arm is loaded,
**characterized in**
**that** the fulcrum of said brake lever (10) lies on a tangent (12), with the position of said tangent (12) being determined by the intersection of the center point line (13) of said brake drum (1) and the center line of said brake shoe (14).

2. The apparatus according to claim 1,
**characterized in**
**that** the brake shoe (14) is under the action of a force and, more specifically, is spring-loaded.

3. The apparatus according to claim 2,
**characterized in that**
the force, more specifically the force of the spring, of the brake device is adjustable to the brake shoe (14).

4. The apparatus according to any one of the claims 1 - 3,
**characterized in**
**that** the ratio of the distance between the eye (21) of the guide arm (20) and the center point line (13) of the brake device (4) on the one side and of the fulcrum of the brake lever (10) to the center point line (13) of the brake device on the other side (H2 to H1) is comprised between 9:1 and 12:1.

5. The device according to claim 1,
**characterized in**
**that** the brake drum (1) has a uniform surface on its circumference against which the brake shoe (14) is resting.

6. The device according to claim 1,
**characterized in**
**that** the diameter of the brake drum (1) is approximately three times the diameter of a full bobbin (5).

## Revendications

1. Dispositif de régulation de la tension d'un fil (6) déroulé d'une bobine d'un cantre dans un dispositif destiné à la formation d'une lisière de gaze, le dispositif comportant un tambour de frein (1) recevant un cantre, le tambour de frein (1) comportant un système de freinage et le dispositif présentant un bras de guidage élastique (20) pour le fil de la bobine (5), le système de freinage (4) comprenant un levier frein (10) mobile en pivotement avec une mâchoire (14) en appui contre le tambour (1), le levier frein (10) comportant le bras de guidage (20) avec un chas (21) pour le fil (6) déroulé de la bobine (5), la mâchoire du frein étant soulagée lorsque le bras de guidage est sollicité par le levier frein,
**caractérisé en ce**
**que** le point d'appui du levier frein (10) se situe sur une tangente (12), la position de la tangente (12) étant déterminée par le point d'intersection entre la ligne centrale (13) du tambour (1) et la ligne centrale de la mâchoire (14) du frein.

2. Dispositif selon la revendication 1,
**caractérisé en ce**
**que** la mâchoire (14) du frein subit l'action d'une force, et est notamment sollicitée par un ressort.

3. Dispositif selon la revendication 2,
**caractérisé en ce**
**que** la force, notamment la force de ressort du système de freinage sur la mâchoire (14) du frein, est réglable.

4. Dispositif selon l'une quelconque des revendications 1 - 3,
**caractérisé en ce**
**que** le rapport de la distance entre le chas (21) du bras de guidage (20) et la ligne centrale (13) du système de freinage (4) d'une part et le point d'appui du levier frein (10) et la ligne centrale (13) du système de freinage d'autre part (H2 à H1) est compris entre 9 :1 et 12 :1.

5. Dispositif selon la revendication 1,
**caractérisé en ce**
**que** le tambour de frein (1) comporte une surface uniforme sur son pourtour sur lequel la mâchoire (14) du frein est en appui.

6. Dispositif selon la revendication 1,
**caractérisé en ce**
**que** le diamètre du tambour de frein (1) est environ le triple de celui d'une bobine (5) pleine.
